# EUROPÄISCHE PATENTSCHRIFT

(11) **EP 0 933 530 B1**
(45) Veröffentlichungstag und Bekanntmachung des Hinweises auf die Patenterteilung: **03.03.2004**
(21) Anmeldenummer: 98120951.3
(22) Anmeldetag: 05.11.1998
(51) Int. Cl.: F04C 2/10, F04C 15/00

(54) **Sichellose Innenzahnradpumpe**
Internal gear pump free from inner crescent space
Pompe à engrenages internes sans croissant

(30) Priorität: 03.02.1998 DE 19804134
(43) Veröffentlichungstag der Anmeldung: 04.08.1999
(73) Patentinhaber: Voith Turbo GmbH & Co. KG, 89522 Heidenheim (DE)
(72) Erfinder: Arbogast, Franz, 89522 Heidenheim (DE); Peiz, Peter, 89520 Heidenheim (DE)
(74) Vertreter: Dr. Weitzel & Partner

(56) Entgegenhaltungen:
- EP-A- 0 607 497
- US-A- 3 429 269

## Beschreibung

Die Erfindung betrifft eine sichellose Innenzahnradpumpe mit einem innenverzahnten Hohlrad, einem Ritzel, das mit dem Hohlrad kämmt und einem Gehäuse, das Hohlrad und Ritzel aufnimmt.

Eine solche Innenzahnradpumpe ist beispielsweise aus EP 0 607 497 B1 bekannt geworden. Dabei sind die Zahnköpfe des Hohlrades bzw. die Zahnköpfe des Ritzels jeweils mit einer Profilnut versehen. In die einzelne Profilnut ist ein Dichtelement eingesetzt, das am gegenüberliegenden Zahnkopf des Ritzels bzw. des Hohlrades beim Betrieb der Innenzahnradpumpe gleitet. Das Dichtelement ist mit einem Kanal versehen, der sich durch das Dichtelement hindurcherstreckt und eine leitende Verbindung zwischen dem Grund der Profilnut und der Dichtfläche des Dichtelementes herstellt. Damit wird sichergestellt, daß das Dichtelement vor Erreichen des Totpunktes den Druck erhält, der notwendig ist, um das Dichtelement gegen den gegenüberliegenden Zahnkopf anzudrücken. Nach Durchlaufen des Totpunktes steht jedoch nicht der gesamte, von der Pumpe erzeugte Arbeitsdruck auf dem Dichtelement, sondern nur ein Teildruck.

Innenzahnradpumpen mit solchen Dichtelementen haben sich grundsätzlich bewährt.

Die genannten Dichtelemente sind in der Profilnut in radialer Richtung begrenzt verschiebbar. Die Außenfläche eines jeden Dichtelementes bildet somit mit der Innenfläche der Profilnut notwendigerweise einen Spalt. Durch diesen Spalt gelangt Steueröl von der Druckseite eines Zahnkopfes mit eingesetztem Dichtelement in den Innenraum der Profilnut, d.h. zum Profilnutgrund. Dort tritt Steueröl in den Kanal ein, der durch das Dichtelement hindurchgeführt ist, um an der Dichtfläche des Dichtelementes im Bereich des gegenüberliegenden Zahnes von Ritzel bzw. Hohlrad wieder auszutreten.

Es hat sich gezeigt, daß trotz des Kanales, der sich durch das Dichtelement hindurchzieht, die Steuerung des Ölflusses und damit des Druckes, mit dem das Dichtelement an den gegenüberliegenden Zahnkopf angedrückt wird, nicht optimal ist. Insbesondere bei hohen Drücken, beispielsweise bei Drücken von 250 bar, treten Schwankungen der Anpreßkraft auf. Diese Schwankungen sind nachteilig, insbesondere bezüglich der Dichtwirkung zwischen Dichtelement einerseits und gegenüberliegendem Zahn andererseits, und damit für den Wirkungsgrad und die übrige Arbeitsweise der gesamten Innenzahnradpumpe.

Der Erfindung liegt die Aufgabe zugrunde, eine sichellose Innenzahnradpumpe gemäß dem Oberbegriff von Anspruch 1 derart zu gestalten, daß die Anpreßkräfte des Dichtelementes gegen den Kopf des gegenüberliegenden Zahnes im wesentlichen gleich groß bleiben, insbesondere bei hohen Systemdrücken.

Diese Aufgabe wird durch die Merkmale von Anspruch 1 gelöst. Anspruch 2 beschreibt eine vorteilhafte Weiterbildung, bei der im Bereich eines schwalbenschwanzförmigen Teils entweder in die Außenfläche des Dichtelements oder in die Innenfläche der Profilnut wenigstens eine Nut eingelassen ist.

Die Erfinder haben erkannt, daß sich die Weite des Spaltes zwischen der Außenfläche des Dichtelementes und der Innenfläche der Profilnut beim Betrieb ändert, insbesondere bei einer Radialverschiebung des Dichtelementes. Hierdurch ändert sich die Menge des Steueröles, das von der Druckseite durch den genannten Spalt hindurch zum Profilnutgrund strömt. Demgemäß schlagen die Erfinder vor, daß die Weite des auf der Druckseite befindlichen Spaltes unverändert bleibt, ungeachtet der jeweils herrschenden Betriebsparameter.

Zahlreiche Ausführungsformen sind möglich. So kann beispielsweise das Dichtelement mit entsprechend gestalteten Nuten versehen werden.

Die Erfindung ist anhand der Zeichnung näher erläutert. Darin ist im einzelnen folgendes dargestellt:
- Fig. 1: zeigt eine sichellose Innenzahnradpumpe in einem Axialschnitt.
- Fig. 2: zeigt die Innenzahnradpumpe gemäß Fig. 1 in einer ersten Ausführungsform.

Die in Fig. 1 gezeigte Innenzahnradpumpe ist eine sichellose, kopfdichtende und spielbehaftete. Sie umfaßt als wesentliche Elemente ein Hohlrad 1, ein Ritzel 2 sowie ein Gehäuse 3. Das Hohlrad 1 ist mit Bohrungen 1.1 versehen. Diese stellen eine leitende Verbindung zwischen der Umgebung des Hohlrades 1 einerseits und dem Zwischenraum zwischen Hohlrad 1 und Ritzel 2 andererseits her. In die Zähne des Hohlrades sind jeweils Dichtelemente 4 eingesetzt.

Ritzel 2 ist auf einer Ritzelwelle 2.1 aufgekeilt, die in Richtung des Pfeiles X umläuft.

Das Gehäuse 3 weist einen Sauganschluß 3.1 und einen Druckanschluß 3.2 auf.

Die Zähne 1.3 des Hohlrades und die Zähne 2.2 des Ritzels haben eine gewisse axiale Breite. Hohlrad 1 und Ritzel 2 sind exzentrisch zueinander gelagert. Außerdem ist die Zahl der Zähne 2.2 des Ritzels 2 um eins kleiner als die Zahl der Zähne 1.3 des Hohlrades 1.

Aus Fig. 2 erkennt man im einzelnen folgendes: Jeder Zahn 1.3 des Hohlrades 1 weist eine Profilnut 1.4 auf. In jede Profilnut 1.4 ist ein Dichtelement 4 eingesetzt. Dieses ist auf einem Teil seines Querschnittes schwalbenschwanzförmig gestaltet. Jedes Dichtelement 4 weist einen durchgehenden Kanal 4.1 auf. Dieser stellt eine leitende Verbindung zwischen dem Innenraum oder Profilgrund 1.5 und der Dichtfläche 4.2 des Dichtelementes 4 her.

Wie man aus dem Doppelpfeil Y erkennt, vermag das Dichtelement 4 während des Laufs der Innenzahnradpumpe eine Radialbewegung auszuführen. Die übrigen Pfeile, die am mittleren Dichtelement gezeigt sind, stellen den Verlauf des Steuerölstromes dar. Wie man daraus erkennt, tritt der Steuerölstrom zunächst von der Druckseite her kommend in einen Spalt 5 ein, der zwischen der Außenfläche des Dichtelementes 4 und der Innenfläche der Profilnut 1.4 gebildet ist. Im schwalbenschwanzförmigen Teil des Dichtelementes ist eine Nut 6 in das Dichtelement eingearbeitet. Im mittleren Teil des Dichtelementes 4 ist eine durchgehende Nut 7 vorgesehen. Die Nut 6 ist derart gestaltet und angeordnet, daß der Steuerölstrom ab der durchgehenden Nut 7 bis zum Nutgrund 1.5 nicht gedrosselt wird. Die Weite des gesamten Kanales ist auch bei einer Radialverschiebung des Dichtelementes 4 stets ein und dieselbe. Der erste Abschnitt dieses Strömungskanales, nämlich der Spalt 5, ist parallel zur Anlagefläche 8 und somit in seiner Spalthöhe unabhängig von radialen Bewegungen Y.

## Patentansprüche

1. Sichellose Innenzahnradpumpe;
1.1 mit einem innenverzahnten Hohlrad (1);
1.2 mit einem Ritzel (2), das mit dem Hohlrad (1) kämmt;
1.3 Ritzel (2) und Hohlrad (1) sind in einem Gehäuse drehbar gelagert, das einen Sauganschluß (3.1) und einen Druckanschluß (3.2) aufweist;
1.4 das Hohlrad (1) weist radiale Durchbrüche (1.1) auf, die jeweils eine leitende Verbindung zwischen dem Zahngrund und der Mantelfläche des Hohlrades (1) herstellen;
1.5 in den Zahnköpfen des Hohlrades (1) bzw. des Ritzels (2) ist eine Profilnut (1.4) vorgesehen, in die jeweils ein Dichtelement (4) eingesetzt ist, das am gegenüberliegenden Zahnkopf des Ritzels (2) bzw. des Hohlrades (1) gleiten kann;
1.6 die Profilnut (1.4) ist - in einem achssenkrechten Schnitt gesehen - frei von Anschlüssen;
1.7 das Dichtelement (4) ist mit einem Kanal (4.1) versehen, der eine leitende Verbindung für einen Steuerölstrom zwischen dem Profilnutgrund (1.5) und der Dichtfläche (4.2) des Dichtelementes (4) herstellt;
1.8 der Kanal (4.1) ist - in Umlaufrichtung des Ritzels (2) gesehen - vom Fleisch des Dichtelementes (4) umschlossen;
1.9 das Dichtelement (4) ist in der Profilnut (1.4) in radialer Richtung unter Bildung eines zwischen der Außenfläche des Dichtelementes (4) und der Innenfläche der Profilnut (1.4) gebildeten Spaltes (5) begrenzt verschiebbar, so daß der Profilnutgrund (1.5) mit der Druckseite in leitender Verbindung steht;
**gekennzeichnet durch** die folgenden Merkmale:
1.10 Dichtelement (4) und/oder Profilnut (1.4) sind derart gestaltet, daß die die Durchflußmenge des Steuerölstromes bestimmende Weite des Spaltes (5) bei jeder beliebigen Radialposition des Dichtelementes (4) im wesentlichen gleich groß ist.

2. Innenzahnradpumpe nach Anspruch 1, **dadurch gekennzeichnet, daß** das Dichtelement (4) - in einem Axialschnitt gesehen - einen schwalbenschwanzförmigen Teil umfaßt, und daß im Bereich dieses schwalbenschwanzförmigen Teiles entweder in die Außenfläche des Dichtelementes (4) oder in die Innenfläche der Profilnut (1.4) wenigstens eine Nut eingelassen ist.

## Claims

1. An internal gear pump free from inner crescent space;
1.1 with an internal geared wheel (1);
1.2 with a pinion (2) combing with the internal geared wheel (1);
1.3 with the pinion (2) and the internal geared wheel (1) being rotatably held in a housing comprising a suction connection (3.1) and a pressure connection (3.2);
1.4 with the internal geared wheel (1) comprising two breakthroughs (1.1) which each produce a conductive connection between the base of the tooth and the jacket surface of the internal geared wheel (1);
1.5 with a profiled groove (1.4) being provided in the tips of the teeth of the internal geared wheel (1) or the pinion (2), in which groove there is inserted one sealing element (4) each which can slide on the opposite tip of the tooth of the pinion (2) or the internal geared wheel (1);
1.6 with the profiled groove (1.4) being free of connections when seen in a sectional view perpendicular to the axis;
1.7 with the sealing element (4) being provided with a conduit (4.1) which produces a conductive connection for a control oil flow between the base (1.5) of the profiled groove and the sealing surface (4.2) of the sealing element;
1.8 with the conduit (4.1) being enclosed by the flesh of the sealing element (4) when seen in the circumferential direction of the pinion (2);
1.9 with the sealing element (4) being displaceable in a limited fashion in the profiled groove (1.4) in the radial direction by forming a gap (5) formed between the outside surface of the sealing element (4) and the inside surface of the profiled groove (1.4), so that the base (1.5) of the profiled groove is in conductive connection with the pressure side;
**characterized by** the following features:
1.10 the sealing element (4) and/or profiled groove (1.4) are arranged in such a way that the width of the gap (5) defining the flow rate of control oil flow is substantially of the same size at any random radial position of the sealing element (4).

2. An internal gear pump as claimed in claim 1, **characterized in that** the sealing element (4), when seen in an axial sectional view, comprises a dovetail-like part and that in the region of said dovetail-like part at least one groove is incorporated either in the outer surface of the sealing element (4) or in the inner surface of the profiled groove (1.4).

## Revendications

1. Pompe à engrenages intérieurs sans croissant;
1.1 avec une roue intérieure à denture interne (1)
1.2 avec un pignon (2) qui s'engrène avec la roue intérieure (1);
1.3 le pignon (2) et la roue intérieure (1) sont logés dans un boîtier qui présente un raccord d'aspiration (3.1) et un raccord de pression (3.2);
1.4 la roue intérieure (1) présente des perçages radiaux (1.1) qui établissent respectivement une connexion entre le fond de la dent et la surface d'enveloppe de la roue intérieure (1);
1.5 il est prévu dans les têtes de dents de la roue intérieure (1) respectivement du pignon (2) une rainure profilée (1.4) dans laquelle est inséré un élément d'étanchéité (4) qui peut glisser sur la tête opposée de la dent du pignon (2) respectivement de la roue intérieure (1) ;
1.6 la rainure profilée (1.4) est exempte de raccords - vue en coupe perpendiculaire à l'axe -;
1.7 l'élément d'étanchéité (4) est muni d'un canal (4.1) qui établit une connexion conductrice pour un courant d'huile de commande entre le fond de rainure profilée (1.5) et la surface (4.2) de l'élément d'étanchéité (4);
1.8 le canal (4.1) est entouré - vu dans le sens de rotation du pignon (2) - par la matière de l'élément d'étanchéité (4);
1.9 l'élément d'étanchéité (4) est coulissant de manière limitée dans la rainure profilée (1.4) dans le sens radial en formant une fente (5) réalisée entre la surface externe de l'élément d'étanchéité (4) et la surface interne de la rainure profilée (1.4) de sorte que le fond de rainure profilée (1.5) communique avec le côté pression;
**caractérisé par** les caractéristiques suivantes :
1.10 l'élément d'étanchéité (4) et/ou la rainure profilée (1.4) sont réalisés de sorte que la largeur de la fente (5) déterminant la quantité de débit du courant d'huile de commande est sensiblement de la même dimension à chaque position radiale de l'élément d'étanchéité (4).

2. Pompe à engrenages intérieurs selon la revendication 1, **caractérisée en ce que** l'élément d'étanchéité (4) comprend - vu dans une coupe axiale - une partie en forme de queue d'aronde et **en ce que** dans la zone de cette partie en forme de queue d'aronde au moins une rainure est ménagée soit dans la surface externe de l'élément d'étanchéité (4) soit dans la surface interne de la rainure profilée (1.4).
